# EUROPÄISCHE PATENTSCHRIFT

(11) **EP 1 266 370 B1**
(45) Veröffentlichungstag und Bekanntmachung des Hinweises auf die Patenterteilung: **18.02.2009**
(21) Anmeldenummer: 00908905.3
(22) Anmeldetag: 23.03.2000
(51) Int. Cl.: G09F 3/03, B65D 55/02

(54) **DURCHZIEH-SICHERHEITSPLOMBE**
SECURITY SEAL TO BE PULLED THROUGH
FERMETURE DE SECURITE A LANGUETTE TRAVERSANTE

(43) Veröffentlichungstag der Anmeldung: 18.12.2002
(73) Patentinhaber: STOBA AG, CH-9326 Horn (CH)
(72) Erfinder: KÄGI, Dominik, CH-9320 Arbon (CH)
(74) Vertreter: Werner, André
(86) Internationale Anmeldenummer: PCT/CH2000/000168
(87) Internationale Veröffentlichungsnummer: WO 2001/071699

(56) Entgegenhaltungen:
- EP-A- 0 676 736
- FR-A- 1 288 128
- US-A- 3 597 803
- US-A- 5 907 891

## Beschreibung

Die vorliegende Erfindung betrifft eine Sicherheitsplombe nach dem Oberbegriff von Anspruch 1.

Sicherheitsplomben, bei welchen ein mit Rastmitteln versehenes Band oder Streifen durch eine Aufnahmeöffnung, welche an einem Ende des Bandes oder Streifen angeordnet ist, durchgestossen und mittels in der Aufnahmeöffnung angebrachten Rückhaltemitteln am Herausziehen gehindert wird, sind beispielsweise aus WO 95/27968 bekannt. Dort wird u.a. eine Plombe gezeigt, welche einen flächigen Grundkörper mit einer senkrecht zur Oberfläche gerichteten Durchstossöffnung besitzt. Ein Umschlingungskörper in Form einer flächigen Zunge oder Fahne ist direkt am Grundkörper senkrecht zur Durchstossrichtung wegführend ausgebildet. Das Ende dieser Zunge kann nun in einer Richtung in die Durchstossöffnung eingeführt und durchgestossen werden. Dabei wird eine Schlaufe gebildet, deren Grösse, d.h. deren Durchmesser durch das Mass der Durchstosslänge beeinflusst werden kann. Mit zunehmender Durchstosslänge wird diese Schlaufe kleiner. Da die Rückhaltemittel in der Durchstossöffnung ein Zurückziehen der Zunge verhindern, kann die Schlaufe nur durch Durchtrennen oder Abreissen der Zunge aufgetrennt werden.

Weiter sind auch derartige Durchzieh-Sicherheitsplomben bekannt, bei welchen die Zunge aus einer Seite mit im wesentlichen runden Querschnitt gebildet sind, welche in regelmässigen Abständen kugel- oder kegelförmige Noppen aufweisen, welche mit in der Durchstossöffnung der Plombe angeordneten, federnden Rückhaltemitteln in Eingriff gelangen können. Damit kann eine zuverlässige Verriegelung der Zunge in einer Richtung erzielt werden und die Schlaufe entsprechend den Abständen der Noppen in diskreten Abständen den Bedürfnissen entsprechend verkleinert resp. zugezogen werden.

Die Problematik derartiger Sicherheitsplomben liegt nun darin, eine Manipulation der Rastfunktion zu verhindern, d.h. zu verhindern, dass durch nicht sichtbare Manipulation der Verschluss von geschlossenen Plomben geöffnet und nachträglich wieder verschlossen werden kann.

So haben bei herkömmlichen Sicherheitsplomben mit flachen Zungen den Nachteil, dass mit dünnen Plättchen nach dem Verschliessen der Plombe von der Einstossseite her die Rückhaltemittel blockiert werden können. Damit wird es möglich, die Zungen ohne sichtbare Beschädigung aus der Durchstossöffnung herauszuziehen und damit die Schlaufe zu öffnen. Anschliessend lässt sich die Plombe wieder wie vorgesehen verschliessen und eine Manipulation ist nicht ersichtlich.

In EP 0 676 736 A1 ist eine solche Sicherheitsplombe mit einem Grundkörper und davon abragender Zunge und einem am Grundkörper angeordneten, eine Durchziehöffnung aufweisenden Gehäuseteil mit Rückhaltemitteln für die Zunge offenbart. Die Zunge hat einen flachen, balkenförmigen Querschnitt und weist radial nach aussen abstehende zahnförmige Nocken auf, wobei jeweils vier Nocken an derselben Position entlang der Zunge angeordnet sind.

Aus FR 1 288 128 ist eine Durchziehplombe bekannt mit einem grundkörper und davon abragender Zunge und einem am Grundkörper angeordneten, eine Durchziehöffnung aufweisenden Gehäuseteil mit Rückhaltemitteln für die Zunge. Die Zunge hat einen flachen, balkenförmigen Querschnitt und weist radial nach aussen abstehende Nocken auf, wobei jeweils vier Nocken an derselben Position entlang der Zunge angeordnet sind.

Dasselbe Problem taucht auch bei Durchzieh-Plomben auf, deren Zungen einen kreisrunden Querschnitt aufweisen und ebenfalls einen runden Querschnitt aufweisende Verzahnungselemente aufweisen. Zusätzlich besteht bei derartigen Plomben das Problem, dass mit einfachen Werkzeugen, wie beispielsweise einer mit einfachsten Mitteln herzustellenden, dünnwandigen Hülse in den richtigen Dimensionen, von der Austrittseite der Durchstossöffnung her der Verschlussmechanismus ebenfalls zu blockieren resp. ausser Funktion zu setzen. Damit lässt sich die Zunge ebenfalls, wie bereits oben beschrieben, wieder aus der Durchstossöffnung herausziehen und die Schlaufe öffnen und anschliessend wieder unbemerkbar verschliessen.

Die erwähnten Werkzeuge für beide bekannten Plombentypen können aufgrund ihres einfachen geometrischen Aufbaues mit einfachen Mitteln ohne grossen Aufwand hergestellt werden.

Die Aufgabe der vorliegenden Erfindung lag nun darin, eine Durchzieh-Sicherheitsplombe der genannten Art zu finden, welche eine hohe Manipulationssicherheit beim Verschliessen aufweist.

Diese Aufgabe wird erfindungsgemäss mit einer Durchzieh-Sicherheitsplombe mit den Merkmalen von Anspruch 1 gelöst. Bevorzugte Ausführungsformen ergeben sich aus den abhängigen Ansprüchen 2 bis 11.

Dadurch, dass die Zunge nicht einen geometrisch einfachen Querschnitt aufweist, sondern eine mit Kanten versehene -Querschnittsform aufweist, wird eine hohe Manipulationssicherheit erreicht. Durch diese Form ist die Herstellung eines entsprechend ausgebildeten und wirksamen Manipulationswerkzeuges wesentlich erschwert und ohne Spezialwerkzeugmaschinen und einem hohem Aufwand bei grossem Sachwissen praktisch verunmöglicht.

Die erfindungsgemässe Ausbildung vermag dennoch, wie vergleichsweise die runden Querschnitt der Zungen von herkömmlichen Durchziehplomben, über die mehrfache Verzahnung grosse Zugkräfte aufzunehmen.

Um das Einfädeln der Zunge in die Durchziehöffnung des Grundkörpers zu vereinfachen, sind vorzugsweise im Bereich der Zungenspitze vor den zahnartigen Nocken Führungselemente angeordnet, welche die Zunge führen.

Die Anzahl der im Querschnitt kreisförmig angeordneten Nocken kann grundsätzlich je nach Einsatzgebiet und Grösse der Plomben resp. der Dimension der Zunge unterschiedlich gewählt werden. Es hat sich gezeigt, dass einerseits die symmetrische Anordnung von jeweils vier Nocken in Kreuzform sich sowohl in der Herstellung wie auch im Betrieb bewährt.

Die bevorzugte Formgebung der Nocken in Form von rechtwinkligen Dreiecken mit abgeflachter Spitze kann selbstverständlich auch den Rückhaltemitteln angepasst und entsprechend modifiziert werden.

Damit die Durchziehplombe nach Gebrauch auch wieder auf einfache Weise ohne die Zuhilfenahme von Werkzeugen entfernt werden kann, ist vorzugsweise vorgesehen, dass die Zunge von vorne seitlich an einer Kante des Grundkörpers der Plombe entlang geführt und mit diesem über Stege verbunden ist. Diese Stege dienen als Sollbruchstelle und ermöglichen damit ein einfaches Aufreissen der verschlossenen Plombe.

Vorzugsweise wird das grundkörperseitige Ende der Zunge nicht bis zum hinteren Ende des Grundkörpers geführt, sondern endet an einer an dieser Stelle ausgebildeten Fahne des Grundkörpers. Damit lassen sich die Plombe, welche üblicherweise aus einem Kunststoff bestehen, einfach in Spritzwerkzeugen in grossen Mengen als Meterware herstellen, wobei die Plomben vorteilhaft jeweils nur über Stege welche nur direkt mit dem Grundkörper resp. der Fahne in verbindung stehen, verbinden. Diese Stege sind nun ebenfalls als Sollbruchstellen ausgebildet, so dass die einzelnen Plomben einfach von der Meterware abgetrennt werden können. Diese Verbindungsstege sind derart dimensioniert, dass die eine geringere Reisskraft resp. Bruchkraft aufweisen, als die Sollbruchstellen zwischen der Zunge und dem Grundkörper. Damit wird verhindert, dass beim Vereinzeln der Plomben irrtümlich ein Plombe durch Abreissen der Zunge zerstört wird.

Die Austrittsöffnung des die Rückhaltemittel beinhaltenden Gehäuseteiles ist entsprechend dem Querschnitt der Zunge gestaltet, so dass an dieser Stelle kein herkömmliches, einfach gestaltetes rohrförmiges Manipulationsmittel eingeführt werden kann, um die Verzahnung zwischen der Zunge resp. den Nocken und den Rückhaltemitteln zu verhindern.

Die Eintrittsöffnung weist ebenfalls vorzugsweise entsprechend der Querschnittsform der Zunge ausgebildete Führungsrippen auf, welche parallel zur Durchziehrichtung im Innern des Gehäuseteiles angeordnet sind, vorzugsweise vor den Rückhaltemitteln selbst.

Ausführungsbeispiele der vorliegenden Erfindung werden nachstehend anhand von Zeichnungen noch näher erläutert. Es zeigen
Fig. 1 die Aufsicht auf eine erfindungsgemässe Durchzieh-Sicherheitsplombe;
Fig. 2 den schematischen Längsschnitt durch die Durchzieh-Sicherheitsplombe von Figur 1;
Fig. 3 die Frontansicht einer erfindungsgemäss ausgebildeten Zunge mit jeweils vier zahnförmigen Nocken;
Fig. 4 die Frontansicht einer alternativen Ausführung einer erfindungsgemässen Zunge mit jeweils drei zahnförmigen Nocken;
Fig. 5 schematisch den Längsschnitt durch das im Grundkörper angeordnete Rückhaltemittel;
Fig. 6 schematisch die Ansicht einer Zungenspitze mit zusätzlichen Führungselementen;
Fig. 7 schematisch die Ansicht einer weiteren Zungenspitze mit ringförmigen Wulsten; und
Fig. 8 die Ansicht eines erfindungsgemässen Satzes von Durchzieh-Sicherheitsplomben.

Figur 1 zeigt die schematische Aufsicht auf eine erfindungsgemäss ausgestaltete Durchzieh-Sicherheitsplombe mit einem flächigen, im wesentlichen rechteckförmigen Grundkörper 1 und davon abragender Zunge 2. Am Grundkörper 1 ist ein konusförmiges Gehäuseteil 3 ausgebildet, in dessen Inneren die Rückhaltemittel 4 angeordnet sind.

Diese Rückhaltemittel 4 sind in herkömmlich bekannter Art mit radial federnden Haken 5 aufgebaut, welche in die zahnartig ausgebildeten Nocken 6 der Zunge 2 eingreifen, wenn diese durch die Durchziehöffnung 7 des Gehäuseteiles 3 eingeführt wird. Dies geht aus der schematischen Darstellung des Längsschnittes diese Plombe aus Figur 2 hervor.

Die Rückhaltemittel 4 sind beispielsweise durch eine Verschweissung mit dem Grundkörper 2 fest und unlösbar verbunden.

Die Zunge weist beispielsweise einen runden Grundquerschnitt auf und besitzt auf einem oder ggf. mehreren Abschnitten entlang ihrer Längsachse aufeinanderfolgend angeordnete Nocken 6. Diese Nocken 6 sind vorzugsweise als vom Zungenkörper radial nach Aussen abstehende Dreiecke mit flachen Seitenwangen 6' und abgeflachter Spitze ausgebildet.

Figur 3 zeigt eine bevorzugte Querschnittsform der Zunge 2 mit vier Nockenreihen 6 in der Frontansicht. Die Nocken 6 weisen dabei im wesentlichen einen rechteckförmigen Querschnitt auf, d.h. die Seitenwangen 6' sind entlang der Längsachse der Zunge 2 flach verlaufend ausgebildet. Die Nocken 6 sind im Querschnitt kreuzförmig ausgebildet und sind vorzugsweise jeweils unmittelbar aufeinanderfolgend auf der Zunge 2 angeordnet.

Figur 4 zeigt eine weitere, alternative Querschnittsform einer erfindungsgemässen Zunge 2, bei welcher die Nockenreihen 6 im Querschnitt dreieckförmig angeordnet sind. Diese Anordnung kann entweder symmetrisch mit gleichen Abständen resp. Winkeln zueinander oder wie in der Figur 4 dargestellt unregelmässig ausgebildet sein.

Ein Manipulationswerkzeug müsste nun als extrem dünnwandige Hülse mit dem entsprechenden Querschnitt gefertigt werden, um ggf. die Rückhaltemittel 4 resp. die Haken 5 beeinflussen zu können. Dies kann bei herkömmlichen Durchziehplomben mit vollständig symmetrischen, kreisrunden Querschnitt oder einfachen, flachen Querschnitten sehr einfach erfolgen, die dargestellten Querschnittsformen sind dagegen, wenn überhaupt, nur mit sehr grossem Aufwand herzustellen, wodurch die Gefahr der Manipulation weitgehend vermieden werden kann.

Figur 5 zeigt nun schematisch den Längsschnitt durch den Gehäuseteil 3 des Grundkörpers 1 mit eingesetztem und verschweisstem Rückhaltemittel 4. Die radial federnd angeordneten Haken 5 werden beim Einführen der Zunge 2 in die Durchziehöffnung 7 in Pfeilrichtung durch die schräg verlaufenden Nasenkanten der Nocken 6 gespreizt und rasten gegen die senkrecht zur Durchziehrichtung verlaufenden Rückkanten der Nocken 6 ein, wenn die Zunge zurückgezogen wird. Durch diese an sich bekannte Rückhaltekonstruktion wird wirksam vermieden, dass die Zunge 2 wieder entgegen der Durchziehrichtung aus dem Gehäuseteil 3 des Grundkörpers 1 herausgezogen werden kann. Die Austrittsöffnung 8 des Gehäuseteiles 3 weist nun vorteilhaft ebenfalls eine der Zunge 2 entsprechende Querschnittsform auf, wie in den Figuren 3 und 4 dargestellt. Damit wird ein Manipulationsversuch von der Austrittöffnung 8 her mit nur einfachen Werkzeugen praktisch vollständig verhindert.

Im Bereich der Durchziehöffnung 7 sind im Inneren der Rückhaltemittel 4 vorzugsweise parallel zur Durchziehrichtung angeordnete Führungsrippen 9 ausgebildet. Diese Führungsrippen 9 ergeben wiederum einen etwa der Querschnittsform der Zunge 2 entsprechenden offenen Querschnitt und verdrehen insbesondere die Zunge 2 in die entsprechend richtige Position, dass die Nocken 6 jeweils mittig mit den entsprechenden Haken 5 in Kontakt gelangen und damit ein zuverlässige Einrastung der Zunge 2 mit dem Grundkörper 1 erlauben.

Um das Einführen der Zunge 2 weiter zu vereinfachen, sind vorzugsweise im Bereich der Zungenspitze, vorteilhaft unmittelbar vor den vordersten Nocken 6 Führungselemente 10 ausgebildet, wie dies in Figur 6 dargestellt ist. Diese Führungselemente 10 weisen beispielsweise eine im wesentlichen rechteckige Grundform mit keilförmiger, gerader Vorderkante 10' auf. Vorteilhaft entspricht der Querschnitt dieser Führungselemente 10 dem Querschnitt der entsprechenden Nocken 6 und sind die Führungselemente 10 fluchtend mit der jeweiligen Nockenreihe an der Zunge 2 angeordnet.

Die Zungenspitze vor den Nockenreihen resp. den Führungselementen 10 kann weiter eine Anzahl von kreisförmigen Wulsten 11 aufweisen. Diese Wulste 11 weisen einen im Vergleich zum Durchmesser der Nocken 6 geringeren Durchmesser auf, wie dies aus Figur 7 ersichtlich ist.

In Figur 8 ist schliesslich noch ein Satz von Durchziehplomben dargestellt, wie dieser üblicherweise als Meterware produziert wird. Die Zunge 2 ist wie bereits in Figur 1 ersichtlich vorzugsweise von der Mitte der Vorderkante 1' des Grundkörpers 1 abragend ausgeführt und das hintere Ende 2' führt entlang der Vorderkante 1' ein Stück weit entlang der Seitenkante 1" nach hinten. Unmittelbar hinter dem Ende 2' der Zunge 2 ist eine Fahne 12 im Grundkörper 1 ausgebildet, deren Seitenkante 12' im Abstand mindestens auf der Höhe der verlängerten Aussenkante des Zungenendes 2' ausgebildet ist.

Die Zunge 2 resp. das Zungenende 2' ist vorzugsweise über die zwei Stege 13 mit dem Grundkörper 1 verbunden. Diese Stege 13 dienen vorteilhaft als Sollbruchstellen, über welche die Zunge 2 nach Gebrauch einfach vom Grundkörper 1 abgerissen werden kann, ohne dass hierfür spezielle Werkzeuge oder Schneidevorrichtungen notwendig wären.

Die einzelnen Durchziehplomben selbst sind nun vorzugsweise jeweils ebenfalls über Stege 14 als Meterware miteinander verbunden, wobei diese Stege jeweils zwischen den Seitenkanten und Fahnen 12 benachbarter Durchziehplomben direkt beim Spritzvorgang ausgebildet werden. Diese Stege 14 sind nun vorteilhaft derart dimensioniert, dass sie als Sollbruchstellen zum Vereinzeln der Durchziehplomben dienen. Gleichzeitig ist die Stärke dieser Stege 14 derart dimensioniert, dass die Reisskraft resp. Bruchlast geringer ist, als für die Stege 13 zwischen Grundkörper 1 und Zunge 2. Damit kann vorteilhaft verhindert werden, dass anstelle des Ablösens einzelner Durchziehplomben von der Meterware ungewollt die Zungen 2 vom Grundkörper 1 abgerissen und damit die Plomben vor dem Gebrauch zerstört werden.

## Patentansprüche

1. Durchzieh-Sicherheitsplombe mit einem Grundkörper (1) und davon abragender Zunge (2) und einem am Grundkörper (1) angeordneten, eine Durchziehöffnung (7) aufweisenden Gehäuseteil (3) mit Rückhaltemitteln (4; 5) für die Zunge (2), wobei die Zunge (2) wenigstens entlang mindestens eines Abschnittes radial nach Aussen abstehende zahnförmige Nocken (6) aufweist, wobei jeweils mindestens drei Nocken (6) an derselben Position entlang der Zunge (2) angeordnet sind und im Querschnitt kantige Kerben bilden, **dadurch gekennzeichnet, dass** die Zunge (2) einen runden Grundquerschnitt aufweist.

2. Durchzieh-Sicherheitsplombe nach Anspruch 1, **dadurch gekennzeichnet, dass** die Nocken (6) ununterbrochen entlang eines einzigen Abschnittes der Zunge (2) angeordnet sind.

3. Durchzieh-Sicherheitsplombe nach einem der Ansprüche 1 bis 2, **dadurch gekennzeichnet, dass** jeweils vier Nocken (6) symmetrisch zur Längsachse der Zunge (2) an derselben Position angeordnet sind und die hintereinanderliegenden Nocken (6) jeweils entlang der Längsachse der Zunge (2) in einer geraden Reihe angeordnet sind.

4. Durchziehplombe nach Anspruch 3, **dadurch gekennzeichnet, dass** die Nocken (6) in Form eines schlanken, rechtwinkligen Dreiecks mit abgeflachter Spitze ausgebildet sind und flache Seitenwangen (6') bei konstanter Wandstärke aufweisen.

5. Durchzieh-Sicherheitsplombe nach einem der Anspruche 1 bis 4, **dadurch gekennzeichnet, dass** vor dem ersten Abschnitt mit den Nocken (6) keilförmige Führungselemente (10) ausgebildet sind, welche vorzugsweise dieselbe Dicke und Höhe wie die Nocken (6) aufweisen und jeweils in derselben Reihe parallel zur Längsachse der Zunge (2) wie die Nocken (6) ausgerichtet angeordnet sind.

6. Durchzieh-Sicherheitsplombe nach einem der Ansprüche 1 bis 5, **dadurch gekennzeichnet, dass** die Zungenspitze mit mehreren, vorzugsweise regelmässig voneinander beabstandeten Wülsten (11) versehen ist, deren Aussendurchmeseer geringer ist als der Aussendurchmesser des resp. der mit den Nocken (6) versehenen Abschnitte der Zunge (2).

7. Durchzieh-Sicherheitsplombe nach einem der Anspruche 1 bis 6, **dadurch gekennzeichnet, dass** im Bereich der Einführungsöffnung der Durchstossöffnung (7) des Gehäuseteiles (3) radial nach Innen ausgebildete Führungsrippen (9) ausgebildet sind.

8. Durchzieh-Sicherheitsplombe nach Anspruch 7, **dadurch gekennzeichnet, dass** die Führungsrippen (9) an ihrer der Einführungsöffnung (7) zugewandten Seite abgerundet ausgebildet sind.

9. Durchzieh-Sicherheitsplombe nach einem der Ansprüche 1 bis 8, **dadurch gekennzeichnet, dass** die Zunge (2) um die Front (1') des Grundkörpers (1) herum entlang der entsprechenden Seitenkante (1") in der Ebene des Grundkörpers- (1) liegend angeordnet ist und mit diesem über mindestens zwei Verbindungsstege (13) verbunden ist, wobei das Ende der Zunge (2') nicht bis ganz zur Hinterkante des Grundkörpers (1) geführt ist, und dass daran anschliessend am Grundkörper eine seitlich abragende, in der Grundkörperebene liegende Fahne (12) ausgebildet ist, deren Seitenkante (12') mindestens bis zur fortgesetzten Aussenkontur des mit dem Grundkörper (1) verbundenen Abschnittes (2') der Zunge (2) reicht.

10. Satz von Durchzieh-Sicherheitsplomben nach Anspruch 9, **dadurch gekennzeichnet, dass** die einzelnen Grundkörper (1) jeweils über mindestens einen Steg (14), welcher von der Seitenkante (12') der Fahne (12) eines Grundkörpers (1) zur Seitenkante des nachfolgenden Grundkörpers (1) verläuft, miteinander verbunden sind, wobei die Stärke des Steges (14) derart bemessen ist, dass er als Sollbruchstelle dient und eine geringere Bruch- resp. Reissfestigkeit aufweist als die übrigen Verbindungen (13) der einzelnen Durchzieh-Sicherheitsplomben.

## Claims

1. Security seal to be pulled through with a basic body (1) and thereof protruding tongue (2) and a housing part (3) arranged on the basic body (1) having an opening to be pulled through (7) and with retention means (4;5) for the tongue (2), the tongue (2) having at least along at least one section teeth-shaped cams (6) protruding outwards in radial manner, whereas at least three cams (6) are each arranged at the same position along the tongue (2) and forming edged grooves in the cross-section, **characterized in that** the tongue (2) has a round basic cross-section.

2. Security seal to be pulled through according to claim 1, **characterized in that** the cams (6) are arranged along one single section of the tongue (2) in uninterrupted manner.

3. Security seal to be pulled through according to one of the claims 1 to 2, **characterized in that** each of four cams (6) are arranged symmetrically to the longitudinal axis of the tongue (2) at the same position and the cams (6) lying each one after another along the longitudinal axis of the tongue (2) are arranged in a straight row.

4. Security seal to be pulled through according to claim 3, **characterized in that** the cams (6) are formed in form of a slim, rectangular triangle with flattened point and have flat side cheeks (6') at constant wall thickness.

5. Security seal to be pulled through according to one of the claims 1 to 4, **characterized in that** wedge-shaped guiding elements (10) are formed in front of the first section with the cams (6), which preferably have the same thickness and height like the cams (6) and each are arranged in the same row in parallel manner to the longitudinal axis of the tongue (2) like the cams (6) are aligned.

6. Security seal to be pulled through according to one of the claims 1 to 5, **characterized in that** the point of the tongue is provided with several bulges (11), preferably regularly spaced to each other, whose outer diameter is lesser than the outer diameter of the section or the sections, respectively, of the tongue (2) provided with the cams (6).

7. Security seal to be pulled through according to one of the claims 1 to 6, **characterized in that** guiding ribs (9) are formed in the area of the entering opening of the opening to be pushed through (7) of the housing part (3) inwards in radial manner.

8. Security seal to be pulled through according to claim 7, **characterized in that** the guiding ribs (9) are formed rounded at its side facing the entering opening (7).

9. Security seal to be pulled through according to one of the claims 1 to 8, **characterized in that** the tongue (2) is arranged recumbent in the plane of the basic body (1) around the front (1') of the basic body (1) along the respective lateral edge (1") and is connected to this via at least two connecting bars (13), the end of the tongue (2') not being entirely conducted till the rear edge of the basic body (1), and that subsequent at that a lateral protruding rim (12) is formed lying in the plane of the basic body, whose lateral edge (12') reaches to the continued outer contour of the section (2') of the tongue (2) connected to the basic body (1).

10. Set of security seals to be pulled through according to claim 9, **characterized in that** the individual basic bodies (1) are connected to each other each via at least one bar (14), which runs from the lateral edge (12') of the rim (12) of a basic body (1) to the lateral edge of the subsequent basic body (1), the strength of the bar (14) being measured such that it serves as predetermined breaking point and has a lower breaking strength or tear strength, respectively, than the rest of the connections (13) of the individual security seals to be pulled through.

## Revendications

1. Sceau de sécurité à tirer à travers avec un corps de base (1) et langue (2) en dépassante et une partie de boîte (3) arrangé au corps de base (1) comportant une ouverture à tirer à travers (7) et avec moyens à rétention (4;5) pour la langue (2), la langue (2) ayant au moins le long d'au moins une section des cames (6) en dentiforme dépassantes vers l'extérieur de façon radiale, au moins trois cames (6) à chaque fois étant arrangées à la même position le long de la langue (2) et formant des rainures à arête vive dans la section transversale, **caractérisé en ce que** la langue (2) comporte une section transversale ronde.

2. Sceau de sécurité à tirer à travers selon la revendication 1, **caractérisé en ce que** les cames (6) sont arrangées le long d'une seule section de langue (2) de façon ininterrompue.

3. Sceau de sécurité à tirer à travers selon une des revendications 1 à 2, **caractérisé en ce que** quatre cames (6) à chaque fois sont arrangées symétrique au l'axe longitudinal de la langue (2) à la même position et les cames (6) l'une derrière l'autre sont arrangées à chaque fois le long de l'axe longitudinal de la langue (2) dans un rang droit.

4. Sceau de sécurité à tirer à travers selon la revendication 3, **caractérisé en ce que** les cames (6) sont formées en forme d'un triangle mince, rectangulaire avec une pointe aplatie et comportent des joues collatérales (6') lors d'épaisseur de paroi constant.

5. Sceau de sécurité à tirer à travers selon une des revendications 1 à 4, **caractérisé en ce que** des éléments de guidage cunéiformes (10) sont formés devant la première section avec les cames (6), qui préférablement ont la même épaisseur et hauteur que les cames (6) et sont arrangés dans le même rang de façon parallèle à l'axe longitudinal de la langue (2) comme les cames (6) sont alignées.

6. Sceau de sécurité à tirer à travers selon une des revendications 1 à 5, **caractérisé en ce que** la pointe de la langue est assortie avec plusieurs bourrelets (11) espacés de préférence régulièrement l'un de l'autre, dont diamètre extérieur est plus petit que le diamètre extérieur de la section respectivement des sections de la langue (2) assorties avec les cames (6).

7. Sceau de sécurité à tirer à travers selon une des revendications 1 à 6, **caractérisé en ce que** des côtes de guidage (9) sont formées dans la région de l'ouverture d'insertion de l'ouverture à enfoncer à travers (7) de la partie de boîte (3) de façon radiale vers l'intérieur.

8. Sceau de sécurité à tirer à travers selon la revendication 7, **caractérisé en ce que** les côtes de guidage (9) sont formées arrondies à leur face tournée vers l'ouverture d'insertion (7).

9. Sceau de sécurité à tirer à travers selon une des revendications 1 à 8, **caractérisé en ce que** la langue (2) est arrangée couchée autour du front (1') du corps de base (1) le long de l'arête collatérale (1") correspondante dans la plaine du corps de base (1) et est connectée avec celui au moins par deux traverse de liaison (13), le bout de la langue (2') n'est pas guidé entièrement jusqu'à l'arête de l'arrière du corps de base (1), et qu'un drapeau (12) y raccordant est formé dépassant de façon collatérale, dans la plaine du corps de base, dont arête collatérale (12') va jusqu'au contour extérieur continu de la section (2') de la langue (2) connectée au corps de base (1).

10. Série de sceau de sécurité à tirer à travers selon la revendication 9, **caractérisé en ce que** les corps de base (1) individuels sont connectés l'un après l'autre à chaque fois par au moins une traverse (14), qui passe d'une arête collatérale (12') du drapeau (12) d'un corps de base (1) jusqu'à la traverse collatérale du corps de base (1) subséquent, la solidité de la traverse (14) est tellement mesurée qu'elle sert à point destiné à la rupture et a une moindre résistance à la rupture respectivement solidité à la déchirure que les liaisons (13) de reste des sceaux de sécurité à tirer à travers individuels.
